# EUROPÄISCHE PATENTSCHRIFT

(11) **EP 0 787 099 B1**
(45) Veröffentlichungstag und Bekanntmachung des Hinweises auf die Patenterteilung: **05.01.2000**
(21) Anmeldenummer: 96926313.6
(22) Anmeldetag: 22.08.1996
(51) Int. Cl.: B65D 25/48, B65D 25/38

(54) **EINRICHTUNG ZUR BELÜFTUNG EINES FLÜSSIGKEITSBEHÄLTERS**
DEVICE FOR AIRING A LIQUIDS CONTAINER
DISPOSITIF DE MISE A L'AIR LIBRE POUR RECIPIENT CONTENANT UN LIQUIDE

(30) Priorität: 22.08.1995 CH 239195
(43) Veröffentlichungstag der Anmeldung: 06.08.1997
(73) Patentinhaber: Giovanoli, Carlo, 7457 Bivio (CH)
(72) Erfinder: Giovanoli, Carlo, 7457 Bivio (CH)
(74) Vertreter: Fenner, Werner, Dipl.-Ing.
(86) Internationale Anmeldenummer: CH9600291
(87) Internationale Veröffentlichungsnummer: WO9708068

(56) Entgegenhaltungen:
- FR-A- 936 549
- FR-A- 1 420 554
- FR-A- 2 157 791
- US-A- 2 291 230

## Beschreibung

Die Erfindung betrifft eine Einrichtung zur Belüftung eines Flüssigkeitsbehälters, die durch eine in den Behälter ragende, im Mündungsbereich der Einfüll- resp. Entleerungsöffnung abgewinkelte Leitungsabschnitte einer Luftleitung aufweisende, abnehmbare Belüftungsvorrichtung ausgebildet ist, wobei der an den mit der Umgebung kommunizierende Leitungsabschnitt anschliessende Leitungsabschnitt der Belüftungsvorrichtung sich in einen von der Einfüll- resp. Entleerungsöffnung weiter entfernten, unter der oberen Behälterwand sich befindenden Behälterbereich erstreckt.

Einrichtungen dieser Art werden beispielsweise an Flüssigkeitsbehältern zum Transport, zur Lagerung und Bereitstellung von Betriebsmitteln aller Art wie Brennstoffe, Oele oder dgl., Lebensmitteln, Zusatzstoffen etc. verwendet.
Insbesondere Reparatur- und Instandhaltungsbetriebe für Fahrzeuge, Werkzeug- und Arbeitsmaschinen, mechanische Werkstätten, Bau- und Fertigungsunternehmen der metallverarbeitenden Industrie sind vom Umgang mit solchen Flüssigkeiten betroffen.
Diese eingangs genannten Einrichtungen dienen gleichzeitig einer massvoll dosierten Verteilung der sich jeweils in einem Behälter befindenden Flüssigkeit in andere, beispielsweise einen relativ engen Einlauf aufweisende Hohläume wie Kanister, Gehäuse oder dgl.
Bis an den Einfüll- resp. Entleerungsstutzen gefüllte Flüssigkeitsbehälter verhindern ein laminares Ausfliessen einer Flüssigkeit aus einem Behälter, solang der atmosphärischen Luft von aussen der Zugang in den Behälterhohlraum verwehrt bleibt. Es entsteht zumindest vorerst, d.h. bis zum Zeitpunkt da ausreichend Luft über den Einfüll- resp. Entleerungsstutzen in den Behälter einströmen kann, ein unkontrollierbares Ausfliessen der Flüssigkeit, oder es entsteht ein zeitraubender Entleerungsvorgang, der von Flüssigkeitsverlusten begleitet ist, und/oder anschliessend zu Reinigungsarbeiten der davon betroffenen Umgebung führt.

Gegen diese Umstände haben Herstellfirmen von Flüssigkeitsbehältern oder Kanister innerhalb der Einfüll- resp. Entleerungsöffnung eine Belüftungsleitung angebracht, die die Atmosphäre mit dem Behälterraum verbinden soll.

So ist durch die CH-A-537308 ein Flüssigkeitsbehälter bekanntgeworden, bei welchem an der Innenseite des Einfüll- resp. Entleerungsstutzens mindestens eine erhaben herausgeformte Halteleiste zur Aufnahme der Belüftungsleitung mittels einer komplementär ausgebildeten Haltenut vorgesehen ist, derart, dass die Belüftungsleitung auf die Halteleiste aufschiebbar ist.

Im Gegensatz zu einer festen Anordnung der Belüftungsleitung kann zur vollständigen Freilegung der Einfüll- resp. Entleerungsöffnung die Belüftungsleitung entfernt und damit die Zugänglichkeit zum Behälterraum verbessert werden.

Dennoch kann auch mit der in der zitierten Druckschrift offenbarten Belüftungsleitung, die eine im Behältermündungsbereich abgewinkelte Form aufweist, eine Turbulenz oder Ungleichmässigkeit der ausströmenden Flüssigkeit an der Einfüll- resp. Entleerungsöffnung erst nach einer dem vollen Behälter entnommenen Flüssigkeitsmenge verhindert werden, weil die kurze Belüftungsleitung keinen Luftzutritt in den Behälter gestattet, solang das in den Behälterraum ragende Ende sich unterhalb des Flüssigkeitsspiegels befindet.

Auch bei teilweise entleerten Behältern reicht die darin vorhandene Luft nicht aus, eine unregelmässige Entleerung zu verhindern.

Die FR-A-1420554 offenbart einen Flüssigkeitsbehälter der eingangs beschriebenen Art. Die dort verwendete abnehmbare Belüftungsvorrichtung besitzt eine aus zwei Leitungsabschnitten bestehende, mit der Umgebung kommunizierende Luftleitung, die den Lufteintritt in den Behälter nur dann erlaubt, wenn er etwa zu einem Viertel seines Aufnahmevolumens entleert bzw. zu drei Vierteln gefüllt ist.

Aufgabe der vorliegenden Erfindung ist es somit, eine Einrichtung der eingangs genannten Art zu schaffen, die es erlaubt, einen Flüssigkeitsbehälter oder Kanister in gefülltem Zustand während der Entleerung zu belüften, so dass ein dosierbares, laminares Ausfliessen der Flüssigkeit stattfinden kann.

Erfindungsgemäss wird diese Aufgabe dadurch gelöst, dass das in den Behälterbereich ragende Ende des Leitungsabschnittes mit einem durch die Flüssigkeit beaufschlagbaren Absperrventil versehen ist.
Durch diese technische Massnahme ist es weiterhin möglich, dass ein Eintreten von Flüssigkeit in die Leitungsabschnitte der Luftleitung verhindert wird.

Der durch das Ausfliessen der Flüssigkeit bewirkte Unterdruck im Behälter kann durch den entstehenden Saugeffekt an der Umgebung über die Leitungsabschnitte durch Luftzufuhr in den Behälterbereich bzw. Hohlraum des Flüssigkeitsbehälters ausgeglichen werden.

Dabei kann der Behälterbereich durch eine aus Seitenwänden resp. bei zylindrischen Behältern durch den Behältermantel und der oberen Behälterwand bestehenden wulstartigen Erhöhung ausgebildet sein, sodass bei der Entleerung von Anfang an im Flüssigkeitsbehälter eine durch die Luftzufuhr in den durch das Ausströmen der Flüssigkeit sich zusehends vergrössernden Behälterbereich bzw. Hohlraum begünstigende Wirkung entstehen kann.

Vorzugsweise ist das Absperrventil mit einem der Flüssigkeit zugewendeten, als Absperrorgan ausgebildeten Schwimmkörper ausgebildet, der bei vollem Behälter durch die Flüssigkeit gegen einen Ventilsitz versetzt wird.

Der einfachheitwegen ist das Absperrorgan kugel- oder kegelförmig ausgebildet und weist ein einen Auftrieb erzeugendes, geringeres spezifisches Gewicht als die Flüssigkeit auf; ein kugelförmiges Absperrorgan bedarf aufgrund seiner regelmässigen Form keiner besonderen Führung.

Das Absperrorgan kann in einem vorzugsweise käfigähnlichen Gehäuse, das einerseits eine Eintrittsöffnung für die auf das Absperrorgan wirkende Flüssigkeit aufweist und andererseits mit dem in den Behälter ragenden Leitungsabschnitt der Belüftungsvorrichtung bzw. der Umgebung verbunden ist, von einer Ventiloffenstellung in eine Schliessstellung an dem Ventilsitz beweglich angeordnet sein.

Die Verbindung des Gehäuses mit dem Leitungsabschnitt ist hinter dem Ventilsitz mittels eines Leitungshalses vorgesehen, die Funktion des Absperrventils durch klare Konstruktionsverhältnisse gewährleistet ist.

Als geeignet erweist es sich, wenn an der Verbindungsstelle der Leitungsabschnitte diese erweitert ausgebildet sind, sodass allenfalls eine über das Absperrventil eintretende geringe Flüssigkeitsmenge über die Belüftungsvorrichtung leichter abfliessen kann.

Falls notwendigerweise Flüssigkeit über die Belüftungsvorrichtung austreten soll, weist der an das Absperrventil anschliessende Leitungsabschnitt eine zu der Verbindungsstelle hin wirkende Neigungslage auf.

Dabei erweist es sich als günstig, wenn das Gehäuse so angeordnet ist, dass die Bewegungsrichtung des Absperrorgans zum Ventilsitz und der wenigstens mittelbar daran anschliessende Leitungsabschnitt einen spitzen Winkel α bilden.

Vorteilhaft ist der mit der Umgebung kommunizierende Leitungsabschnitt mit der Innenwand einer als Entleerungsstutzen ausgebildeten Ausgussmuffe verbunden, die von aussen in die Einfüll- resp. Entleerungsöffnung des Behälters ein- und festsetzbar ausgebildet ist, wodurch die Belüftungsvorrichtung universell verwendbar wird.

Um die Luft während dem Entleeren des Behälters von der Flüssigkeit über den Entleerungsstutzen bzw. die Ausgussmuffe störungsfrei in den Behälterbereich bzw. Hohlraum führen zu können, ist der der Umgebung zugewendete Leitungsabschnitt innerhalb des Entleerungsstutzens endseitig geschlossen ausgebildet, weist jedoch in dem von dem Entleerungsstutzen bzw. der Ausgussmuffe getrennt geführten Bereich nach aussen durchtretende bzw. mit der Umgebung verbundene Oeffnungen auf.

Die absolute Trennung von Flüssigkeit und Luftzufuhr im Entleerungsbereich oder im Entleerungsstutzen bzw. in der Ausgussmuffe verfolgt einen weiteren Zweck, nämlich, dass bei der durch die Benutzung oder dem Transport eines Behälters entstehenden unruhigen Flüssigkeitsoberfläche keine Flüssigkeit in die Belüftungsvorrichtung dringen kann, welche bei einer grösseren Menge den Atemweg letzterer beeinträchtigen könnte.
Dies bedeutet zugleich, dass die Belüftungsvorrichtung in der Einfüll- bzw. Entleerungsöffnung jederzeit ohne Einschränkung verbleiben und allenfalls, jedoch nicht zwingend, beim Befüllen des Behälters entfernt werden kann. Dies steht im Gegensatz zu bekannten Behältern, die über einen an der Entleerungsöffnung festklemmbaren oder festschraubbaren Entleerungsstutzen verfügen.

Hierzu eignet sich in besonderem Mass eine auf der Länge des Leitungsabschnittes in der Ausgussmuffe segmentartig angeordnete Trennwand, die an ihren Seitenkanten mit der Innenwand der Ausgussmuffe dicht verbunden ist, webei die Luftdurchtrittsöffnungen an der Ausgussmuffe im Bereich der Trennwand vorgesehen sind.
Die Trennwand selbst des endseitig geschlossenen Leitungsabschnittes könnte auch durch ein Rohr erstzt werden, das an der Innenwand der Ausgussmuffe dicht befestigt wird und eine mit der Durchtrittsöffnung der Ausgussmuffe kommunizierende Verbindungsöffnung aufweist, gebildet sein.

Um die Ausflussrichtung vorzeitig günstig beeinflussen zu können, ist die Ausgussmuffe bzw. der Entleerungsstutzen in der Neigungsrichtung des zu entleerenden Behälters abgekröpft ausgebildet.

Eine auf den Entleerungsstutzen bzw. die Ausgussmuffe schiebbare bzw. aufsteckbare Verschlusskappe dient vorzugweise der Meidung von aus dem Behälter entweichenden Gasen oder Dämpfen sowie gegen die Verschmutzung des Behälterinhaltes und der Belüftungsvorrichtung, von der auch die Luftdurchlassöffnungen betroffen sind.

Die Befestigung der Belüftungsvorrichtung an der Einfüll- resp. Entleerungsöffnung des Behälters erfolgt vorzugsweise dadurch, dass die Ausgussmuffe mittels einer ringförmigen Ueberwurfmutter sich an der Einfüll- resp. Entleerungsöffnung abstützend festschraubbar ist, eine an sich bekannte Verschraubung die sich für solche Zwecke bewährt hat und eine dichte Verbindung bilden kann.

Damit der mit der Umgebungsluft verbundene Leitungsabschnitt dem Ausfluss der Flüssigkeit aus der Ausgussmuffe nicht hinderlich sein kann, endet sie vor der Austrittsöffnung der Ausgussmuffe.

Anschliessend wird der erfindungsgemässe Behälter unter Bezugnahme auf die Zeichnung, auf die bezüglich aller in der Beschreibung nicht näher erwähnten Einzelheiten ausdrücklich verwiesen wird, anhand eines Ausführungsbeispiels erläutert. Es zeigen:
- Figur 1: einen Längsschnitt durch einen mit einer erfindungsgemässen Belüftungsvorrichtung versehenen Behälter und
- Figur 2: einen Querschnitt nach der Linie II - II in Figur 1.

In der Fig. 1 ist ein Behälter 1 im oberen Bereich dargestellt, der zur Aufnahme einer Flüssigkeit 2 vorgesehen ist. Der Flüssigkeitsspiegel befindet sich in der Nähe der oberen Behälterwand 3. Nicht gezeigt ist ein bügelartiger Griff an dem der Behälter 1 getragen oder mit dessen Hilfe er entleert wird. Solche Griffe sind bekannt und bedürfen keiner weiteren Beschreibung.
Der Behälter 1 weist ausserdem eine Einfüll- resp. Entleerungsöffnung 4 auf, die in der oberen Behälterwand 3 in der Nähe eines seitlichen Endes angeordnet ist.
Um den Behälter 1 schliessen zu können, weist die Einfüll- resp. Entleerungsöffnung 4 ein Aussengewinde 6 auf, an dem ein nicht ersichtlicher Schraubverschluss aufschraubbar ist.
In der dargestellten Lage ist der Behälter 1 zur Entleerung vorbereitet und in die Einfüll- resp. Entleerungsöffnung 4 ist eine Belüftungsvorrichtung eingebaut, die durch eine ringförmige Ueberwurfmutter 25 an dem Aussengewinde 6 an der Einfüllresp. Entleerungsöffnung 4 eingespannt ist.
Hierzu ist an einer Ausgussmuffe 7 der Belüftungsvorrichtung 5 eine ringförmige Schulter 8 befestigt, die am Rand der Einfüll- resp. Entleerungsöffnung 4 aufliegt.

Im Mündungsbereich der Einfüll- resp. Entleerungsöffnung 4 erkennt man verbundene Leitungsabschnitte 9, 10 der Belüftungsvorrichtung 5, über die aus der Umgebung Luft in den Behälterbereich 11 resp. einen Hohlraum des Flüssigkeitsbehälters 1 geführt wird, wobei Leitungsabschnitt 9 mit der atmosphärischen Umgebung kommuniziert und Leitungsabschnitt 10 in den Behälterbereich bzw. Hohlraum 11 ragt.
Letzterer liegt entfernter von der Einfüll- resp. Entleerungsöffnung 4 und wird von der oberen Behälterwand 3 sowie drei Seitenwänden des Behälters 1 gebildet. Im vorliegenden Ausführungsbeispiel weist der Behälterbereich bzw. Hohlraum 11 eine wulstartige Erhöhung 12 auf.

Der in diesen Behälterbereich bzw. Hohlraum 11 sich erstreckende Leitungsabschnitt 10 ist abgewinkelt mit dem der Umgebung zugewandten bzw. mit dieser kommunizierenden Leitungsabachnitt 9 verbunden. Wenigstens Leitungsabschnitt 10 weist einen erweiterten, zu der einen Auffangraum für unerwünschte Flüssigkeit aus dem Behälter 1 bildenden Verbindungsstelle 13 hin sich zunehmend vergrössernden Leitungsquerschnitt auf.

Das gegen den Behälterbereich bzw. Hohlraum 11 sich erstreckende Ende des Leitungsabschnittes 10 ist mit einem durch die Flüssigkeit 2 betätigbaren Absperrventil 14 ausgebildet. Dieses besteht aus einem in einem Gehäuse 15 beweglich geführt angeordneten Absperrorgan 16, das kugelig ausgebildet ist und ein geringeres spezifisches Gewicht aufweist als die Flüssigkeit 2, welche wiederum das als Schwimmkörper ausgebildete Absperrorgan 16 gegen einen Ventilsitz 17 des Gehäuses 15 presst und dadurch den Flüssigkeitszutritt in die Belüftungsvorrichtung 5 versperrt.

Andererseits kann bei sinkendem Flüssigkeitsstand der entstehende grössere Behälterbereich bzw. Hohlraum 11 durch ein sich durch das Entleeren entwickelten Unterdruck im Behälterbereich 11 Luft von der Umgebung über die Belüftungsvorrichtung 5 bei von dem Ventilsitz 17 abgehobenen Absperrorgan 16 in den Behälterbereich bzw. Hohlraum 11 nachströmen und für ein ruhiges Ausfliessen der Flüssigkeit an der Ausgussmuffe 7 sorgen. Das beispielsweise aus Holz oder Kunststoff - auch hohl ausgebildete und durch Auftrieb wirkende Absperrorgan 16 steht nun an einer Sicherungsvorrichtung 18 im Gehäuse 15 an und hat die Belüftungsvorrichtung 5 freigelegt.
Der Behälter 1 kann jetzt ohne Turbulenzen und Unregelmässigkeiten an der Ausgussmuffe 7 entleert werden.
Hinter dem Ventilsitz 17 schliesst ein endseitig geschlossener Leitungshals an, in den seitlich ein Endstück 20 des Leitungsabschnittes 10 mündet. Das Endstück 20 gestattet es, das Absperrventil 14 sehr nahe an der oberen Behälterwand 3 zu positionieren, sodass bei gefülltem Behälter 1 die von der Belüftungsvorrichtung 5 erwartete Wirkung beim Entleeren umgehend eintritt.
Allfällige Flüssigkeitsteile, die im Verlauf des Einbaus oder der Benutzung der Belüftungsvorrichtung 5 in diese dringen, werden vorerst in der Verbindungsstelle 13 gesammelt, wozu eine Neigung des Leitungsabschnittes 10 notwendig ist.
Die Bewegungsrichtung des Absperrorgans 16 und die Erstreckungsrichtung des Leitungsabschnittes 10 schliessen einen spitzen Winkel α ein, sodass eine weitgehend volle Funktionsfähigkeit der Belüftungsvorrichtung 5 bei gefülltem Behälter 1 entstehen kann.
Der Winkel α richtet sich nach der Geometrie und Anordnungsweise zwischen den Leitungsabschnitten 9, 10 zueinander, die etwa 45° beträgt.

Das Gehäuse 15, in dem das Absperrorgan 16 angeordnet ist, ist hinsichtlich Leitungsabschnitt 10 in einem derart spitzen Winkel anzuordnen, dass das Absperrorgan 16 beim Auftreffen oder Eintauchen in die Flüssigkeit gegen den Ventilsitz 17 gedrückt resp. versetzt wird.
Leitungsabschnitt 9 ist durch die Innenwand der Ausgussmuffe 7 und eine die im Querschnitt segmentartig durchsetzende Trennwand 21 ausgebildet. Dieser Leitungsabschnitt 10 endet unterhalb der Ausgussmuffe 7 durch einen etwa kreisförmigen Querschnitt, der sich als Uebergang zur Bildung der erweiterten Verbindungsstelle 13 eignet.
Der vor der Austrittsöffnung der Ausgussmuffe 7 endende Leitungsabschnitt 9 ist mit einer Abschlussplatte 22 versehen oder endet mit auslaufender Trennwand 21 an der Innenwand der Ausgussmuffe 7, so dass keine Verbindung des Leitungsabschnittes 9 mit der Ausgussmuffe 7 entsteht.
Die Luft wird dem Behälterbereich bzw. Hohlraum 11 über Luftdurchlassöffnungen 23, die in den Leitungsabschnitt 9 münden, zugeführt.
Die Ausgussmuffe 7 ist in ihrem vorstehenden Bereich abgekröpft und zum Aufsetzen einer Verschlusskappe 24 ausgebilet.

In Fig. 1 ist mit strichpunktierter Linie die Belüftungsvorrichtung 5 in einer Position dargestellt, in der sie eingebaut oder von der Einfüll- resp. Entleerungsöffnung 4 des Behälters 1 entfernt wird. Im Falle des Einbaus wird beim Eintauchen des Absperrventils 14 in die Flüssigkeit 2 das spezifisch leichtere Absperrorgan 16 durch Auftrieb gegen den Ventilsitz 17 gepresst, sodass die Belüftungsvorrichtung 5 frei von Flüssigkeit bleibt und schon bei der ersten Flüssigkeitsentnahme die in den Leitungsabschnitten 9, 10 vorkommende Luft in den durch das Neigen des Behälters 1 entstehenden bzw. sich laufend vergrössernden Behälterbereich bzw. Hohlraum 11 strömen bzw. über die Luftdurchlassöffnungen 23 von der Umgebung nachströmen kann.

## Patentansprüche

1. Einrichtung zur Belüftung eines Flüssigkeitsbehälters (1), die durch eine in den Behälter (1) ragende, im Mündungsbereich der Einfüllresp. Entleerungsöffnung (4) abgewinkelte Leitungsabschnitte (9, 10) einer Luftleitung aufweisende, abnehmbare Belüftungsvorrichtung (5) ausgebildet ist, wobei der an den mit der Umgebung kommunizierenden Leitungsabschnitt (9) anschliessende Leitungsabschnitt (10) der Belüftungsvorrichtung (5) sich in einen von der Einfüll- resp. Entleerungsöffnung (4) weiter entfernten, unter der oberen Behälterwand (3) sich befindenden Behälterbereich (11) erstreckt, dadurch gekennzeichnet, dass das in den Behälterbereich (11) ragende Ende des Leitungsabschnittes (10) mit einem durch die Flüssigkeit (2) so beaufschlagbaren Absperrventil (14) versehen ist, daß deren Zutritt in den Leitungsabschnitt versperrt wird.

2. Einrichtung nach Anspruch 1, bei dem der Behälterbereich (11) durch eine aus Seitenwänden resp. dem Behältermantel und oberer Behälterwand (3) bestehende wulstartige Erhöhung (12) ausgebildet ist.

3. Einrichtung nach Anspruch 1 oder 2, dadurch gekennzeichnet, dass das Absperrventil (14) ein als Schwimmkörper ausgebildetes Absperrorgan (16) aufweist.

4. Einrichtung nach Anspruch 3, dadurch gekennzeichnet, dass das Absperrorgan (16) kugelförmig ausgebildet ist.

5. Einrichtung nach Anspruch 3 oder 4, dadurch gekennzeichnet, dass das Absperrorgan (16) in einem käfigartigen Gehäuse (15) zwischen einer den Zugang aus dem Behälter (1) zu dem Leitungsabschnitt (10) freilegenden Stellung und einem mit dem anschliessenden Leitungsabschnitt (10) der Belüftungsvorrichtung (5) verbundenen Ventilsitz (17) bewegbar geführt angeordnet ist.

6. Einrichtung nach Anspruch 5, dadurch gekennzeichnet, dass an den Ventilsitz (17) des Gehäuses (15) ein mit dem Leitungsabschnitt (10) verbundener Leitungshals (19) anschliesst.

7. Einrichtung nach einem der Ansprüche 1 bis 6, dadurch gekennzeichnet, dass die Leitungsabschnitte (9, 10) an der Verbindungsstelle (13) durch einen Auffangraum erweitert ausgebildet sind.

8. Einrichtung nach Anspruch 7, dadurch gekennzeichnet, dass der an das Absperrventil (14) anschliessende Leitungsabschnitt (10) zur Verbindungsstelle (13) hin geneigt angeordnet ist.

9. Einrichtung nach einem der Ansprüche 1 bis 8, dadurch gekennzeichnet, dass die Bewegungsrichtung des Absperrorgans (16) zum Ventilsitz (17) und die Längserstreckungsrichtung des wenigstens mittelbar daran anschliessenden Leitungsabschnittes (10) einen spitzen Winkel α bilden, derart, dass das Absperrorgan (16) beim Auftreffen bzw. Eintauchen in die Flüssigkeit durch diese an den Ventilsitz gepresst ist.

10. Einrichtung nach einem der Ansprüche 1 bis 9, dadurch gekennzeichnet, dass der mit der Umgebung kommunizierende Leitungsabschnitt (9) mit der Innenwand einer als Entleerungsstutzen ausgebildeten Ausgussmuffe (7) verbunden ist, die in die Einfüllresp. Entleerungsöffnung (4) des Behälters (1) ein- und festsetzbar ausgebildet ist.

11. Einrichtung nach Anspruch 10, dadurch gekennzeichnet, dass der Leitungsabschnitt (9) von der Ausgussmuffe (7) getrennt ausgebildet ist und wenigstens eine mit der Umgebung verbundene, die Ausgussmuffe (7) durchsetzende Luftdurchtrittsöffnung (23) aufweist.

12. Einrichtung nach Anspruch 11, dadurch gekennzeichnet, dass der Leitungsabschnitt (9) innerhalb der Ausgussmuffe (7) durch eine Trennwand (21) ausgebildet ist.

13. Einrichtung nach einem der Ansprüche 10 bis 12, dadurch gekennzeichnet, dass die Ausgussmuffe (7) in Neigungsrichtung des zu entleerenden Behälters (1) abgekröpft ausgebildet ist.

14. Einrichtung nach einem der Ansprüche 10 bis 13, dadurch gekennzeichnet, dass die Ausgussmuffe (7) zum Anbringen einer die Entleerungsöffnung und die Durchtrittsöffnung (23) staubdicht dekkende Verschlusskappe (24) ausgebildet ist.

15. Einrichtung nach einem der Ansprüche 10 bis 14, dadurch gekennzeichnet, dass die Ausgussmuffe (7) mittels einer ringförmigen Ueberwurfmutter (25) sich an der Einfüll- resp. Entleerungsöffnung (4) des Behälters (1) abstützend festschraubbar ausgebildet ist.

16. Einrichtung nach einem der Ansprüche 10 bis 15, dadurch gekennzeichnet, dass der der Umgebung zugewendete Leitungsabschnitt (9) vor der Ausgussöffnung der Ausgussmuffe (7) endet.

## Claims

1. Arrangement for venting a tank (1), formed by a removable venting device (5) projecting into the tank (1) and having angled duct sections (9, 10) of an air duct in the mouth region of the filling and discharge opening (4), the duct section (10) of the venting device (5) adjoining the duct section (9) communicating with the surrounding atmosphere extending into a tank region (11) situated further away from the filling and discharge opening (4) and below the upper tank wall (3), characterised in that the end of the duct section (10) projecting into the tank region (11) is provided with a stop valve (14) which can be acted upon by the liquid (2) so as to prevent it from entering the duct section.

2. Arrangement according to claim 1, in which the tank region (11) is formed by a toxic protuberance (12) consisting of side walls or the outer wall of the tank and the upper tank wall (3).

3. Arrangement according to claim 1 or claim 2, characterised in that the stop valve (14) has a stop member (16) in the form of a float.

4. Arrangement according to claim 3, characterised in that the stop member (16) is spherical.

5. Arrangement according to claim 3 or claim 4, characterised in that the stop member (16) is arranged in a cage-like housing (15) in such a manner that it can be movably guided between a position allowing access from the tank (1) to the duct section (10) and a valve seat (17) connected to the adjoining duct section (10) of the venting device (5).

6. Arrangement according to claim 5, characterised in that a duct neck (19) connected to the duct section (10) adjoins the valve seat (17) of the housing (15).

7. Arrangement according to one of claims 1 to 6, characterised in that the duct sections (9, 10) are expanded by a collecting space at the connecting point (13).

8. Arrangement according to claim 7, characterised in that the duct section (10) adjoining the stop valve (14) is arranged at an incline to the connecting point (13).

9. Arrangement according to one of claims 1 to 8, characterised in that the direction of movement of the stop member (16) relative to the valve seat (17) and the direction of the longitudinal extent of the at least directly adjoining duct section (10) forms an acute angle α in such a manner that, when the stop valve (16) meets or is immersed in the liquid, it is pressed against the valve seat.

10. Arrangement according to one of claims 1 to 9, characterised in that the duct section (9) communicating with the surrounding atmosphere is connected to the inner wall of a pouring spout (7) in the form of a discharge port, designed in such a manner that it can be inserted into and fixed in the filling and discharge opening (4) of the tank (1).

11. Arrangement according to claim 10, characterised in that the duct section (9) is separate from the pouring spout (7) and has at least one through opening (23) traversing the pouring spout (7) and connected to the surrounding atmosphere.

12. Arrangement according to claim 11, characterised in that the duct section (9) is formed within the pouring spout (7) by a partition wall (21).

13. Arrangement according to one of claims 10 to 12, characterised in that the pouring spout (7) is bent at a right angle in the direction of inclination of the tank (1) to be emptied.

14. Arrangement according to one of claims 10 to 13, characterised in that the pouring spout (7) is designed for the application of a cap (24) covering the discharge opening and the through opening (23) in a dustproof manner.

15. Arrangement according to one of claims 10 to 14, characterised in that the pouring spout (7) can be screwed down by means of an annular cap nut (25), supported on the filling and discharge opening (4) of the tank (1).

16. Arrangement according to one of claims 10 to 15, characterised in that the duct section (9) directed towards the surrounding atmosphere ends upstream of the pouring opening of the pouring spout (7).

## Revendications

1. Système pour l'aération d'un récipient de liquide (1), qui est conçu comme dispositif d'apport d'air (5) démontable, s'enfonçant dans le récipient (1) et présentant des tronçons de conduite (9, 10) d'une conduite d'air qui sont coudés dans la région d'embouchure de l'ouverture de remplissage / vidage (4), le tronçon de conduite (10) du dispositif d'apport d'air (5), tronçon qui se raccorde au tronçon de conduite (9) communiquant avec l'environnement, s'étendant dans une région (11) du récipient qui se trouve en dessous de la paroi supérieure (3) du récipient et est plus éloignée de l'ouverture de remplissage / vidage (4), **caractérisé** en ce que l'extrémité du tronçon de conduite (10) qui s'enfonce dans la région (11) du récipient est pourvue d'une soupape d'isolement (14), qui peut être sollicitée par le liquide (2) de façon à empêcher l'accès du liquide au tronçon de conduite.

2. Système selon la revendication 1, dans lequel la région (11) du récipient est formée par un rehaussement (12) du genre bourrelet, constitué à partir de parois latérales ou bien à partir de l'enveloppe et de la paroi supérieure (3) du récipient.

3. Système selon la revendication 1 ou 2, **caractérisé** en ce que la soupape d'isolement (14) présente un organe d'isolement (16) réalisé sous forme de flotteur.

4. Système selon la revendication 3, **caractérisé** en ce que l'organe d'isolement (16) est réalisé en forme de boule.

5. Système selon la revendication 3 ou 4, **caractérisé** en ce que l'organe d'isolement (16) est disposé dans un boîtier (15) du genre cage en étant guidé en déplacement entre une position libérant l'accès du récipient (1) vers le tronçon de conduite (10), et un siège de soupape (17) relié au tronçon de conduite consécutif (10) du dispositif d'apport d'air (5).

6. Système selon la revendication 5, **caractérisé** en ce qu'un goulot de conduite (19), relié au tronçon de conduite (10), se raccorde au siège de soupape (17) du boîtier(15).

7. Système selon une des revendications 1 à 6, **caractérisé** en ce que les tronçons de conduite (9, 10) sont réalisés, au point de jonction (13), élargis par une chambre collectrice.

8. Système selon la revendication 7, **caractérisé** en ce que le tronçon de conduite (10) qui se raccorde à la soupape d'isolement (14) est disposé en étant incliné vers le point de jonction (13).

9. Système selon une des revendications 1 à 8, **caractérisé** en ce que la direction de déplacement de l'organe d'isolement (16) vers le siège de soupape (17) et la direction de développement longitudinal du tronçon de conduite (10) qui se raccorde au moins indirectement à ce siège forment un angle aigu α, de sorte que l'organe d'isolement (16), lorsqu'il atteint le liquide ou s'y enfonce, est pressé par ce dernier contre le siège de soupape.

10. Système selon une des revendications 1 à 9, **caractérisé** en ce que le tronçon de conduite (9) communiquant avec l'environnement est relié à la paroi intérieure d'un embout de déversement (7) conçu comme tubulure de vidage, qui peut être inséré et immobilisé dans l'ouverture de remplissage / vidage (4) du récipient (1).

11. Système selon la revendication 10, **caractérisé** en ce que le tronçon de conduite (9) est conçu séparé de l'embout de déversement (7) et présente au moins une ouverture de passage d'air (23), reliée à l'environnement et traversant l'embout de déversement (7).

12. Système selon la revendication 11, **caractérisé** en ce que le tronçon de conduite (9) est formé à l'intérieur de l'embout de déversement (7) par une cloison séparatrice (21).

13. Système selon une des revendications 10 à 12, **caractérisé** en ce que l'embout de déversement (7) est réalisé coudé dans la direction d'inclinaison du récipient (1) à vider.

14. Système selon une des revendications 10 à 13, **caractérisé** en ce que l'embout de déversement (7) est conçu pour y fixer un couvercle (24) couvrant en étanchéité à la poussière l'ouverture de vidage et l'ouverture de passage (23).

15. Système selon une des revendications 10 à 14, **caractérisé** en ce que l'embout de déversement (7) peut, au moyen d'un écrou-raccord annulaire (25), être vissé à bloc en s'appuyant contre l'ouverture de remplissage / vidage (4) du récipient (1).

16. Système selon une des revendications 10 à 15, **caractérisé** en ce que le tronçon de conduite (9) dirigé vers l'environnement se termine avant l'ouverture de déversement de l'embout de déversement (7).
